# EUROPÄISCHE PATENTSCHRIFT

(11) **EP 0 505 974 B1**
(45) Veröffentlichungstag und Bekanntmachung des Hinweises auf die Patenterteilung: **18.12.1996**
(21) Anmeldenummer: 92105029.0
(22) Anmeldetag: 24.03.1992
(51) Int. Cl.: B05B 11/00

(54) **Austragvorrichtung für Medien**
Dispenser for fluids
Distributeur de fluides

(30) Priorität: 28.03.1991 DE 4110303
(43) Veröffentlichungstag der Anmeldung: 30.09.1992
(73) Patentinhaber: Ing. Erich Pfeiffer GmbH, 78315 Radolfzell (DE)
(72) Erfinder: Fuchs, Karl-Heinz, W-7760 Radolfzell (DE); Graf, Lothar, W-7703 Rielasingen/Worblingen (DE)
(74) Vertreter: Patentanwälte Ruff, Beier, Schöndorf und Mütschele

(56) Entgegenhaltungen:
- EP-A- 0 199 143
- EP-A- 0 289 854
- FR-A- 2 645 835
- US-A- 4 011 992

## Beschreibung

Die Erfindung betrifft eine Austragvorrichtung nach dem Oberbegriff des Patentanspruches 1 (vgl. FR-A-2645835).

Mit ihr sollen insbesondere ein oder mehrere Medien durch manuelle Kraft einzeln oder gemischt auszubringen sein, wobei das jeweilige Medium beliebigen Aggregatzustand oder beliebige Konsistenz haben, z.B. flüssig, gasförmig, pulverförmig, pastös oder ähnlich sein kann.

Zweckmäßig ist diese Austragvorrichtung in mit einer Hand zu tragender Größe bzw. für einhändige, von Versorgungsleitungen freier Betätigung wenigstens teilweise aus einem plastisch geformten Werkstoff hergestellt, der statt metallisch bevorzugt nichtmetallisch, z.B. ein Spritzguß-Kunststoff, sein kann. Bei derartigen Austragvorrichtungen ist es vorteilhaft, mindestens einen für den Austragbetrieb druckabhängig und/oder wegabhängig bzw. manuell zu bewegenden Stößel vorzusehen, um eine sichere Lagerung zugehöriger Funktionsteile, eine Kraftübertragung zwischen voneinander entfernten Stellen, Montageerleichterungen, Verbesserungen der Medienführung und/oder Funktionssteuerungen bei der Austragbetätigung zu erzielen. Man kann den Stößel zwar, wenn er einen elastisch verformbaren Schaftabschnitt aufweist, mit mindestens einem zu diesem axial benachbarten, formfesteren Schaftabschnitt am zugehörigen Grundkörper führen, jedoch ergeben sich hierdurch größere Abmessungen, und außerdem muß der festere Schaftabschnitt auf relativ großer Länge so stark dimensioniert werden, daß er unter den üblicherweise auftretenden Betriebsbelastungen keinen elastischen Verformungen ausgesetzt ist.

Die EP-A-0 289 854 zeigt eine Austragvorrichtung, bei welcher der Düsenkern einteilig mit dem Austragkopf ausgebildet ist und daher nicht als Montageeinheit gemeinsam mit Pump- bzw. Verdrängungskörpern an dem Austragkopf montiert werden kann.

Die EP-A-0 199 143 zeigt eine Austragvorrichtung, bei welcher ein Düsenkern nicht erkennbar ist.

Der Erfindung liegt die Aufgabe zugrunde, eine Austragvorrichtung der genannten Art zu schaffen, bei welcher Nachteile bekannter Ausbildungen bzw. die beschriebenen Nachteile vermieden sind und die insbesondere bei kompakter Ausbildung eine sichere Führung mindestens eines Stößels gewährleistet.

Erfindungsgemäß sind die Merkmale nach Patentanspruch 1 vorgesehen.

Vorteilhaft wird ein Stößel unmittelbar gleitend an einem Grundkörper mit einem Schaftabschnitt abgestützt, der zweckmäßig in mindestens zwei unterschiedlichen Betriebszuständen der Austragvorrichtung unterschiedliche Form aufweist, um z.B. Steuerbewegungen von dieser Formänderung abzuleiten oder solche Bewegungen zu beeinflussen. Im Gegensatz zu einem radial im Bereich seines Außen- und/oder Innenumfanges geringfügig verformbaren Dichtkolbens, wie z.B. eines Pumpkolbens, handelt es sich hier um einen langgestreckten Stößel bzw. Schaftabschnitt, dessen Verformung in beliebiger Richtung vorgesehen sein kann, bevorzugt jedoch axial und/oder radial gerichtet und durch Biegung, Dehnung und/oder Kompression des zugehörigen Werkstoffquerschnittes gegeben ist.

Besonders zweckmäßig ist es, wenn es sich um einen Schaftabschnitt handelt, der zwei voneinander abgekehrte und durch die Verformung gegeneinander lageveränderbare Enden definiert, welche zweckmäßig in mindestens einem Betriebszustand beide in der beschriebenen Weise geführt sind. Der Schaftabschnitt bzw. dessen Enden sind dabei bevorzugt einteilig miteinander ausgebildet und zweckmäßig durch Stauchung des Schaftabschnittes in ihrem gegenseitigen Abstand veränderbar. Eine Rückstellung dieses Abstandes auf eine Ausgangslage erfolgt zweckmäßig durch eine Feder, die einteilig durch den zwischen den Enden liegenden Schaftabschnitt gebildet sein kann. Die Führung kann dadurch, falls die Stauchung des Schaftabschnittes zu einer radial nach außen gerichteten Bauchung führen soll, eine sichere bzw. spielfreie Abstützung gegen eine solche Radialverformung in mindestens einer Betriebslage gewährleisten und die Verformung in einer anderen Betriebslage freigeben.

Zur Erzielung eines besonders einfachen Aufbaues kann der geführte Schaftabschnitt einteilig mit zahlreichen Funktionsteilen ausgebildet sein, die für weitere Funktionen der Austragvorrichtung, insbesondere zur Beeinflussung der Medienführung, vorgesehen sind und Ventilsteuerungen, Leitkanäle, Düsenkörper, Steckanschlüsse, Pumpkammerbegrenzungen bzw. Bestandteile davon sein können. Ist an einem Ende des Stößels bzw. unmittelbar anschließend an den Schaftabschnitt ein an einer Zylinderlaufbahn geführter Kolben vorgesehen, so kann dieser nach Heraustreten des zugehörigen Endes des Schaftabschnittes aus seiner Führung dessen Führung übernehmen, wobei die Länge der Gleitführung zweckmäßig so groß gewählt ist, daß am Ende des Stößelhubes das andere Ende des Schaftabschnittes die Führung noch nicht vollständig verlassen hat, sondern noch geführt und abgestützt bleibt. Durch Verlagerung des zugehörigen Endes der Führung kann dadurch diejenige Länge des Schaftabschnittes eingestellt werden, die maximal zur Verformung zur Verfügung steht und kürzer als die Gesamtlänge des bei Freigabe von der Gleitführung als Ganzes verformbaren Schaftabschnittes ist.

Die z.B. durch Kolbenlippen gebildete zusätzliche Führung des Schaftabschnittes kann unabhängig davon, ob sie auf größerer oder kleinerer Weite als der Schaftabschnitt geführt ist, in dessen Längsrichtung annähernd unmittelbar an das zugehörige Ende des Schaftabschnittes anschließen und dieses daher in jedem Betriebszustand gut zentriert sichern.

Unabhängig von der beschriebenen Ausbildung kann zur Lösung auch mindestens ein Ventil so ausgebildet sein, daß beide zur Verengung und Aufweitung des Ventildurchlasses gegeneinander zu bewegende Ventilflächen aus einem elastischen Werkstoff bestehen, der auf Biegung, Streckung und/oder Verdichtung des zugehörigen Materialquerschnittes um einen Stellweg elastisch rückfedernd ist. Dadurch kann eine besonders gute Abdichtung des Ventiles in einer Schließlage erzielt werden, und außerdem sind die Ventilflächen gegen Beschädigungen oder Verschleiß verhältnismäßig unanfällig.

Die durch den Schaftabschnitt gebildete oder eine andere Funktionsfeder der Austragvorrichtung ist zweckmäßig auf derjenigen Seite, von welcher sie sich bei ihrer Federauslenkung wegbewegt, in jeder Betriebslage im wesentlichen von einer Anlage z.B. an einer Abstützung frei, wobei ihr zweckmäßig in einer Betriebslage mit einem Spaltabstand eine Abstützung gegenüberliegt, welche eine größere Federauslegung nach dieser Seite verhindert, es jedoch ermöglicht, daß die Feder z.B. unter Stauchbelastung an dieser Seite vorübergehend abgestützt wird, bis sie von der Gleitführung auf genügend großer Länge freigegeben ist. Insofern ist diese Abstützung an der Rückseite zweckmäßig gegenüber dem Schaftabschnitt im wesentlichen feststehend bzw. ständig vorgesehen.

Zur Verbindung des Stößels bzw. des Schaftabschnittes mit einem anschließenden Funktionsteil ist zweckmäßig ein elastisches Verbindungsglied vorgesehen, das ein Steckglied oder ähnliches sein kann und vorteilhaft ein in dem Schaftabschnitt liegender elastischer Dorn ist, der die Abstützung für die Rückseite der Feder bilden kann und auch bei sehr geringer Länge der festsitzend ineinandergreifenden Flächen eine sichere Verbindung gewährleistet.

Die erfindungsgemäße Austragvorrichtung kann aus sehr wenigen Einzelteilen, z.B. nur fünf Einzelteilen bzw. einschließlich einer Abdeckkappe für die Austragöffnung aus sechs Einzelteilen aus Kunststoff bestehen, wobei zwei bis alle Einzelteile zweckmäßig aus solchen gleichen Werkstoffen bestehen, die gemeinsam bzw. als Mischung für Werkstoffe zur Herstellung anderer Produkte wieder aufbereitet werden können.

Ein Ausführungsbeispiel der Erfindung ist in den Zeichnungen dargestellt und wird im folgenden näher erläutert. In den Zeichnungen zeigen:
- Fig. 1: eine erfindungsgemäße Austragvorrichtung, teilweise im Axialschnitt,
- Fig. 2: eine Funktions-Baugruppe der Austragvorrichtung gemäß Fig. 1 in vergrößerter Darstellung und
- Fig. 3: einen Ausschnitt der Fig. 1 in wesentlich vergrößerter Darstellung.

Die Austragvorrichtung 1 weist einen an einem Medienspeicher, z.B. einem Flaschengefäß, einer Aerosoldose oder dgl. durch Befestigung festzulegenden Grundkörper 2 mit einer durch den Gefäßhals dann in den Medienspeicher ragenden Pumpe 3 und einer frei nach außen ragenden Betätigungs-Einheit 4 auf, mit welcher im Falle einer Pumpe die Pumpbewegung und im Falle eines Druckspeichers nur die Öffnungsbewegung eines Auslaßventiles manuell durchzuführen ist. Die bis in den Gefäßhals ragende Einheit 4 weist einen freiliegend zugänglichen Kopf auf, der als Austrag- und/oder Betätigungskopf 5 ausgebildet sein kann und hierfür eine Austragöffnung 8 für das Medium und/oder eine Handhabe 6 aufweist. Über die quer zur Betätigungsrichtung liegende, plattenförmige Handhabe 6 steht nach außen ein Stutzen 7 vor, der im Endbereich von der Austragöffnung 8 durchsetzt ist. Über die abgekehrte Seite steht eine den Grundkörper 2 teilweise übergreifende Kappe 9 vor, deren Kappenstirnwand durch die Handhabe 6 gebildet ist.

Im wesentlichen alle genannten Bauteile liegen annähernd in einer gemeinsamen Achse 10, zu der die Betätigungsrichtung etwa parallel ist. Der Grundkörper 2 weist ein mehrfach abgestuft hülsenförmiges Gehäuse 11 und an dessen weiterem Ende einen Deckel 12 auf, der mit einer Hohlmanschette in den Innenumfang des Gehäuses 11 eingreift und mit einem Außenmantel dessen Außenseite so übergreift, daß eine lagestarre Verbindung gegeben ist. Am engeren, vom Betätigungskopf 5 weiter entfernten Ende weist das einteilige Gehäuse 11 ein ggf. einteilig mit ihm ausgebildetes Steigrohr 13 auf, über welches der Pumpe 11 bzw. der Austragöffnung 8 aus dem Bodenbereich des Medienspeichers Medium zugeführt wird.

Der Grundkörper 2 ist mit einem Krimpring, einer Steckverbindung, einer Schraubverbindung oder dgl. an dem Medienspeicher zu befestigen und weist hier eine Befestigungskappe 14 zum Übergreifen des Gefäßhalses auf, die einteilig mit dem Deckel 12 und einem ringförmig über die Innenseite ihrer Kappenstirnwand vorstehenden Dichtflansch 15 zur Abdichtung des Speichers nach außen ausgebildet ist.

Das Gehäuse 11 bildet mit einem an den Deckel 12 anschließenden Längsabschnitt einen Pumpenzylinder 16, in dem ein ringförmiger Pumpkolben 17 mit der Handhabe 6 so verschiebbar ist, daß eine durch diese Bauteile begrenzte Pumpenkammer zum Austrag des Mediums verengt und zum Ansaugen aus dem Speicher geweitet wird. Der Austrag aus der Pumpenkammer 18 erfolgt über einen zur Austragöffnung 8 führenden, im wesentlichen in der Achse 10 bzw. in einem Betätigungsstößel 20 liegenden Auslaßkanal 19 und ist über ein innerhalb des Gehäuses 11 bzw. des Deckels 12 liegendes Auslaß-Ventil 21 gesteuert. Der Betätigungsstößel 20 verbindet den Betätigungskopf 5 mit dem Pumpkolben 17 und durchsetzt die zentrale Öffnung des Deckels 12, wobei der Betätigungsstößel 20 im wesentlichen lagestarr am Betätigungskopf 5 befestigt ist.

Das Ventil 21 weist zwei im Querschnitt im wesentlichen ringförmige und annähernd radialspielfrei gegeneinander verschiebbar ineinanderliegende Ventilkörper 22, 23 auf, die beide einen Bestandteil des Betätigungsstößels 20 bilden bzw. mit diesem verschiebbar sind. Der innere Ventilkörper 23 ist dadurch lagestarr mit dem Betätigungskopf 5 verbunden, daß er durch einen Bestandteil bzw. einen Baukörper 26 eines Träger-Bauteiles 24 gebildet ist, dessen anderer Baukörper 25 im Bereich des freien Endes mit dem Stutzen 7 fest verbunden ist. An diesem Träger-Bauteil 24 ist der äußere Ventilkörper 22 etwa parallel zu seiner Achse 10 bzw. zur Betätigungsrichtung bewegbar gelagert, wobei er durch einen Ventil-Bauteil 27 aus einem hinsichtlich seiner Funktionsbewegungen biege-, dehn- und/oder kompressionselastischen Werkstoff besteht.

Gemäß den Figuren 1 und 2 sind hier die Bauteile bzw. Abschnitte 25, 26 einteilig zum Träger-Bauteil 24 zusammengefaßt, so daß sich zwischen ihnen eine durchgehend einteilige Verbindung 30 ergibt. Der dadurch einteilig mit den genannten Bauteilen ausgebildete Ventilkörper 22 ist durch einen gegenüber seiner Wandungsdicke nur etwa gleich langen Ringbereich gebildet, der zweckmäßig innerhalb des Außenmantels des Pumpkolbens 17, zwischen dessen beiden voneinander wegweisenden Ringdichtlippen bzw. etwa in der Ebene der Stirnfläche der vom Medieneingang wegweisenden Ringdichtlippe liegt. Der im Querschnitt annähernd rechtwinklig und gleichseitig dreieckförmige Ventilkörper 22 schließt dabei im Bereich einer gedachten Profileckzone unmittelbar einteilig an eine im Querschnitt wenigstens teilweise ringförmige Ventilfeder 32 an, die zweckmäßig im Anschlußbereich oder annähernd über ihre gesamte Länge genau gleiche Innenweite wie der Ventilkörper 22 hat, so daß sich ein durchgehend konstanter, abstufungsfreier Innenumfang ergibt. Der über ihre Länge durchgehend konstante Außenumfang 33 der Ventilfeder 32 schließt an die Basiskante des Profiles des Ventilkörpers 22 an, die über das Dreieckprofil hinaus kontinuierlich und etwa geradlinig bis zum Innenumfang des Kolbenmantels durchgeht.

Anschließend an das vom Ventilkörper 22 entfernte Ende der Ventilfeder 32 bildet der Innenumfang des Bauteiles 24 bzw. 25 eine Steckaufnahme 35 für den Baukörper 26, der als Steckdorn auch über die Länge der Ventilfeder 32 und annähernd die Länge des Ventilkörpers 22 reicht. Der Steckdorn 26 ist am Außenumfang mit Längsnuten versehen, die nach außen vom Ventilkörper 22 und der Ventilfeder 32 abgedeckt sind und dadurch über den Umfang geschlossene, an das Ventil 21 bzw. die Pumpenkammer 18 anschließende Kanalabschnitte des Auslaßkanales 19 bilden. Die Aufnahme 35 kann höchstens so lang wie oder kürzer als ihre Weite sein. An seinem anderen Ende schließt der Steckdorn 26 einteilig an den inneren Ventilkörper 23 an, der im Querschnitt kappenförmig bzw. hohl ausgebildet ist und dessen Kappenstirnwand durch das Ende des Steckdornes 26 gebildet ist.

Durch die beschriebene Ausbildung ist der Außenumfang 38 des Ventilkörpers 22 zum Medieneingang konisch erweitert. Dieser konische Abschnitt bildet einen Ventilkörper eines Entlüftungsventiles für das Speichergefäß, dessen anderer Ventilkörper durch das innere Ende der Hohlmanschette des Deckels 12 gebildet ist und das mit Beginn der Austragbetätigung wegabhängig öffnet, so daß Luft aus dem Speichergefäß durch eine Öffnung im Gehäuse 11 und zwischen dem Innenumfang des Deckels 12 sowie der Ventilfeder 32 nach außen ins Freie gelangen kann. Beim Rückhub schlägt der Außenumfang 38 an der Innenkante des Deckels 12 an, so daß dadurch auf den Ventilkörper 22 und die Ventilfeder 32 eine axiale Streckkraft sowie eine radial nach innen gerichtete Kraft im Sinne der Schließung des Ventiles 21 wirken. Der maximale Hub des Betätigungsstößels 20 ist kleiner als die Länge der als elastischer Schaftabschnitt in Ausgangsstellung vollständig innerhalb des Deckels 12 liegenden Ventilfeder 32, so daß diese bei Hubende immer noch mit einem Teil ihrer Länge innerhalb des Deckels 12 geführt ist. Dadurch bildet nur ein an den Ventilkörper 22 anschließender Längsabschnitt des konstanten Hülsenprofiles den durch Ausbauchung elastisch verformbaren Teil der Ventilfeder 32, während ein anschließender Abschnitt allenfalls durch geringfügige Axialstauchung innerhalb des Dekels 12 verformbar ist.

Der Ventilkörper 23 bildet mit seinem innen und außen kegelstumpfförmig begrenzten Kappenmantel von etwa konstanter Wandungsdicke am Außenumfang einen schulterförmigen bzw. konisch erweiterten Ventilsitz 41, welcher mit der ringförmigen Ventil-Schließfläche 42 des Ventilkörpers 22 eine vollständig absperrbare, ringförmige Ventilöffnung begrenzt und eine Anschlaglage für die Schließstellung des Ventiles 21 bestimmt. Die Schließfläche 42 ist von den etwa rechtwinklig zueinanderliegenden Flanken des Dreieckprofiles des Ventilkörpers 22 begrenzt und zweckmäßig annähernd scharfkantig, wobei die zur Achse 10 etwa rechtwinklig liegende Flanke in den Innenumfang des konischen Abschnittes übergeht, welcher den Ventilkörper 22 unmittelbar mit dem Kolbenmantel verbindet und den Außenumfang 38 aufweist. Das engere Ende des Ventilsitzes 41 schließt unmittelbar an den gleich und konstant weiten Außenumfang des Stechdornes 26 an.

Die Ventilfeder 32 ist in Ausgangsstellung über ihre gesamte Länge und in Pumphubendstellung etwa über die Hälfte davon von einer Abstützung 43 des Grundkörpers 2 umgeben, die durch den Innenumfang des Deckels 12 gebildet ist, an welchem der Betätigungsstößel 20 gleitbar geführt ist und der mit Längsnuten für die Entlüftung versehen sein kann. Der zugehörige Außenumfang 33 geht dabei vom Ventilkörper 22 über eine so große Länge mit konstanter Weite durch, daß er auch bei Hubendstellung über die ganze Länge der Abstützung 43 geführt ist, die vom inneren Ende der Hohlmanschette bis zur äußeren Stirnfläche des Deckels 12 reicht. Der Abstützung 43 liegt mit einem gegenüber der Materialdicke der Ventilfeder 32 kleineren Spaltabstand eine weitere Abstützung 44 gegenüber, die durch den Außenumfang des an die Aufnahme 35 anschließenden Abschnittes des Steckdornes 26 gebildet ist, so daß dieser Abschnitt im wesentlichen in allen Betriebszuständen gegenüber dem Innenumfang der Ventilfeder 32 und/oder des Ventilkörpers 22 berühungsfrei ist.

Der Ventilkörper 22 kann nur nach einem bestimmten Verschiebeweg der Einheit 4 zur Ventilöffnung axial vom Ventilsitz 41 abgehoben werden, nämlich wenn die Ventilfeder 32 auf genügend großer Länge von der Abstützung 43 freigekommen ist, wobei die Justierung zweckmäßig so vorgesehen ist, daß dies erst gegen oder am Ende des Pumphubes erfolgt. Bei dieser Öffnungsbewegung kann die Ventilfeder 32 dann nur in einer radialen Richtung, nämlich wegen der mit ihr mitlaufenden Abstützung 44 nach außen ausweichen, wobei ihr Mantel elastisch gebaucht wird, bis der Pumphub durch Anschlag beendet ist.

Das Ventil 21 eignet sich sowohl für eine wegabhängige als auch für eine druckabhängige Steuerung, wobei es sowohl als Schieberventil als auch nach Art eines Schlauchventiles arbeiten kann. Bei wegabhängiger Öffnung wird der Ventilkörper 22 zweckmäßig über einen Anschlag 57 verschoben, gegen den der zugehörige Bauteil bei der Betätigungsbewegung des Betätigungskopfes 5 anschlägt und der durch eine Innenschulter am Ende des Zylinders 16 gebildet sein kann, gegen welche der Pumpkolben 17 aufläuft. In Schließ- bzw. Ausgangslage kann die Ventilfeder 32 völlig spannungsfrei sein.

Der Baukörper 25 des Bauteiles 24 ist einteilig mit einem an die Ventilfeder 32 anschließenden Schaftabschnitt 47 ausgebildet, der über den größten Teil seiner Länge im wesentlichen berührungs- und verformungsfrei innerhalb eines Außenmantels des Stutzens 7 liegt und mit seinem äußeren Ende einen Düsenkern 48 bzw. eine Dralleinrichtung am inneren Ende der die Austragöffnung 8 bildenden Düsenbohrung bildet. Dieser Düsenkern 48 steht mit reduzierter Weite axial über einen Endabschnitt des Schaftabschnittes 47 vor, der in eine innerhalb des Außenmantels des Stutzens 7 liegende und mit diesem einteilig fest verbundene Steckhülse 49 festsitzend eingesteckt ist.

Die Steckhülse 49 bildet an ihrem äußeren Ende bzw. im Übergangsbereich zum Außenmantel eine einteilig mit dem Stutzen 7 ausgebildete Düsenkappe 58 und an der Innenseite der zugehörigen, von der Auslaßöffnung 8 durchsetzten Kappenstirnwand liegt der Düsenkern 48, der an der zugehörigen Endfläche zweckmäßig mit Profilierungen 59 zur Drallerzeugung so versehen ist, daß die Innenseite der Kappenstirnwand frei von Profilierungen bzw. absatzfrei durchgehend eben sein kann. Der Auslaßkanal 19 ist zwischen dem Steckdorn 26 und dem Düsenkern 48 nur vom Bauteil 25 über den gesamten Umfang umschlossen und hat anschließend an den Bereich des Düsenkernes 48 flachovalen Querschnitt. Im Bereich der von der Austragöffnung 8 abgekehrten Rückseite des Düsenkernes 58 tritt der Innen- bzw. Auslaßkanal 19 radial aus dem Schaftabschnitt 47 gegen den Innenumfang der Düsenkappe aus und wird axial entlang den Außenseiten des Düsenkernes 48 umgelenkt und dann wieder radial nach innen entlang der Profilierungen 59 zur Auslaßöffnung 8 geführt. Durch die beschriebene Ausbildung kann die Steckhülse 49 sehr kurz ausgebildet sein bzw. der Schaftabschnitt 47 annähernd über seine gesamte Länge bzw. zwischen den im Abstand einander zugekehrten Stirnflächen der Steckhülse 49 und des Deckels 12 bzw. des Grundkörpers 2 und des Gehäuses 11 berührungsfrei innerhalb des Stutzens 7, der Handhabe 6 und der Kappe 9 liegen. Das innerhalb der Steckhülse 49 liegende Steckende 76 des Betätigungsstößels 20 ist zweckmäßig gegenüber dem anschließenden bzw. dem übrigen Längsbereich des Schaftabschnittes 47 in der Außenweite reduziert.

Der Betätigungsstößel 20 kann einschließlich des Ventiles 21 und weiterer Bauteile eine vormontierte Baugruppe 50 bilden, die von der Innenseite in den Deckel 12 eingeführt und dann mit dem Betätigungskopf 5 verbunden werden kann. Diese Baugruppe enthält bzw. besteht aus zwei vormontierten Unterbaugruppen 51, 52, von denen eine einteilig ist und den Träger-Baukörper 25 sowie den Ventil-Bauteil 27 enthält. Die andere Baugruppe 52 kann auch durchgehend einteilig ausgebildet sein und enthält außer dem Kernkörper 26 bzw. dem Ventilkörper 23 noch eine Rückstellfeder 53 für die Einheit 4 und/oder einen Ventilkörper 54 eines Einlaß-Ventiles 55 des Medieneinganges, dessen Ventilsitz 56 durch eine innere Ringschulter des Gehäuses 11 gebildet ist. Die Rückstellfeder 53, die zweckmäßig als Balg- und/oder Gasfeder ausgebildet ist, liegt etwa in der Achse 10 innerhalb des Gehäuses 11 so, daß sie in den Pumpkolben 17, die Pumpenkammer 18 und/oder einen an den Zylinder 16 anschließenden engeren Gehäuseabschnitt eingreift, wobei ihr Widerlager gegenüber dem Grundkörper 2 durch den Ventilsitz 56 gebildet sein kann.

Gemäß der Erfindung ist ein elastisch verformbarer, hier durch die Ventilfeder 32 gebildeter Schaftabschnitt unmittelbar am Grundkörper 2, nämlich am Gehäuse 11 bzw. am Dekel 12, mit seinem Außenumfang an der Abstützung 43 geführt. Das dem äußeren Ende der Abstützung 43 zugehörige Ende dieses Schaftabschnittes 32 liegt dabei in jeder Betriebslage zwischen den Enden der Abstützung 43, deren Länge größer, insbesondere etwa um das Doppelte größer als die Außenweite des Schaftabschnittes 32 ist. Die Abstützung 44 liegt dabei zumindest auf dem größten Teil der Länge des Schaftabschnittes 33 im wesentlichen in jeder Betriebslage wenigstens in einem Spaltabstand von dem Schaftabschnitt 32, der allerdings unter Stauchbelastung am Beginn des Pumphubes um diesen Spaltabstand radial nach innen verformt werden könnte, dann jedoch sofort durch die Abstützung 44 festgelegt wäre. Dies wird insbesondere dadurch erreicht, daß der innerhalb der Abstützung bzw. Gleitführung 43 liegende Schaftabschnitt in Längsrichtung aufeinanderfolgende Abschnitte unterschiedlicher Innenweite aufweist, von denen ein engerer und gegenüber seiner Weite kürzerer Abschnitt 35 die lagefeste Verbindung mit dem elastisch kompressiblen Steckdorn 26 herstellt.

Die Gleitführung 43 reicht mit ihrem inneren Ende in Ausgangslage bis in den Bereich des Auslaß-Ventiles 21 und des dieses umgebenden Entlüftungs-Ventiles 74, wobei sie auf den konischen Außenumfang 38 unter der Kraft der Rückstellfeder 53 wirkt, so daß die Ventilkörper im Sinne ihrer Schließbewegung belastet sowie genau zentriert sind und der Schaftabschnitt 32 einer Streckkraft ausgesetzt ist. Die Verbindung des Außenumfanges 38 mit dem Pumpkolben 17 kann dabei so erfolgen, daß der Verbindungsabschnitt zwischen der oder den Kolbenlippen und dem Stößel durch die genannte Kraft geringfügig radial nach innen verformt wird, so daß die Kolbenlippen hinsichtlich ihrer Anpreßkraft an der Zylinderlaufbahn in der Ausgangslage entsprechend entlastet werden, ohne daß dadurch die dichte Anlage aufgehoben würde.

Dadurch sowie durch die Abstützungen 43, 44 ist es möglich, den Baukörper 51 bzw. alle innerhalb des Gehäuseraumes liegenden Bauteile ohne die Gefahr einer Dauerverformung aus weicherem bzw. weichelastischem Werkstoff herzustellen. An den Schaftabschnitt 32 bzw. die Aufnahme 35 schließt nach außen in Richtung zur Austragöffnung 8 ein im Querschnitt verstärkter Längsabschnitt 75 des Schaftabschnittes 47 an, dessen Außenweite durchgehend gleich derjenigen des Schaftabschnittes 32 ist, dessen Innenweite jedoch gegenüber der Aufnahme 35 verengt ist und den zugehörigen Abschnitt des Auslaßkanales 19 bildet. Dieser Längsabschnitt 75, der sich in Ausgangslage etwa über die Hälfte der Länge zwischen der Gleitführung 43 und der Steckhülse 49 erstreckt, geht in einen nur in der Außenweite verengten schwächeren Längsabschnitt über, welcher mit seinem Ende den hohlen Steckzapfen 76 zur Aufnahme in der Steckhülse 49 bildet. Das andere Ende des Stößels 20 bzw. des Bauteiles 24, nämlich das zugehörige Ende des Pumpkolbens 17 bildet einen Endanschlag für die Pumpbewegung, der auf den Anschlag 57 aufläuft.

Die Rückstellfeder 53 begrenzt innerhalb eines Kammermantels 61 und zweier Stirnwände 62, 63 eine dicht geschlossene Arbeitskammer 60, die in Ausgangslage unter Überdruck mit Luft gefüllt ist und eine Kompressionskammer bildet. Eine kappenförmige Stirnwand 62 bildet den Ventilkörper 23, und die beim Medieneingang liegende Stirnwand 63 ist annähernd eben ausgebildet. Der Kammermantel 61 ist als über seine Länge im wesentlichen gleichförmiger Faltbalg ausgebildet, dessen abwechselnd entgegengesetzt kegelstumpfförmig aneinanderschließende Längsabschnitte annähernd bis zur vollständigen Anlage ihrer Innen- und/oder Außenflächen gegeneinander bewegt werden können. Einer dieser Längsabschnitte schließt an das Ende des Kappenmantels der Stirnwand 62 einteilig an, und der andere Längsabschnitt schließt entsprechend an einen annähernd zylindrischen Mantelrand der Stirnwand 63 an.

Das beim Betätigungsstößel 20 liegende Ende der Feder 53 ist dadurch über den Steckdorn 26 festgelegt bzw. beim Rückhub auch über den Ventilsitz 41 gegenüber der Einheit 4 abgestützt. Das andere Ende ist mit dem Außenumfang der Außenseite der Stirnwand 63 an Schulterflächen 64 abgestützt, die über die Innenseite des Gehäuses 11 in einem Kranz um die Achse 10 vorstehen und zweckmäßig durch vorspringende Endabschnitte von Längsrippen 65 am Mantel des Gehäuses 11 gebildet sind, die den Kammermantel 61 am Außenumfang führen bzw. zentrieren. Die Schulterfläche 64 reicht nur etwa über die Radialerstrekung zwischen engstem Innenumfang und weitestem Außenumfang des Kammermantels 61, so daß ein zentrales Feld der Stirnwand 63 mit mehrfach größerer Radialerstreckung unabgestützt frei bleibt.

Die Arbeitskammer 60 bzw. der Kammermantel 61 liegt bei Ausgangslage mit dem größten Teil der Längserstreckung innerhalb eines gegenüber der Pumpenkammer 18 verengten Gehäuseraumes 66, der an den Anschlag 57 anschließt und im wesentlichen bis zum Ventil 55 durchgeht sowie über seine Länge mit den Längsrippen 65 versehen ist. Der verbleibende Teil dieser Länge liegt innerhalb der Pumpenkammer 18 bzw. des Pumpkolbens 17, dessen Innenumfang in Pumphubendstellung praktisch eine Fortsetzung des Innenumfanges des Gehäuseraumes 66 bildet. Dadurch stellt die Feder 53 einen innerhalb ihrer Außenbegrenzungen gegenüber den genannten Räumen dicht geschlossenen, hohlen Füllkörper 70 dar, welcher den Gehäuseraum 66 im wesentlichen über seine gesamte Länge auf einen mantelförmigen Spaltraum 67 zwischen dem Außenumfang des Kammermantels 61 und dem Innenumfang des Mantels des Gehäuses 11 begrenzt.

Ein entsprechender, jedoch geringfügig weiterer Spaltraum ist auch in der Pumpenkammer 18 und im Pumpkolben 17 gebildet. Durch die Profilierung des Kammermantels 61 bildet dieser allerdings am Außenumfang eine Vielzahl ringförmiger, axial hintereinander liegender Vertiefungen 68, deren Boden im Axialschnitt jeweils von zwei im Winkel zueinander liegenden Flanken begrenzt und im Querschnitt radial nach außen bzw. zu den zwischen den Längsrippen 65 begrenzten Längskanälen 69 erweitert sind, welche bei jedem Betriebszustand des Füllkörpers 70 für den Durchfluß frei bleiben. Wird die Feder 53 beim Pumphub zusammengedrückt, so werden die Vertiefungen 68 verengt, und das in ihnen befindliche Medium wird durch die Spalträume bzw. die Längskanäle 69 zum Ventil 21 verdrängt. Dadurch kann der Gehäuseraum 66 beim Pumphub nahezu vollständig entleert werden.

Die Arbeitskammer 60 bzw. der Füllkörper 70 oder die gesamte zugehörige Baugruppe 52 besteht zweckmäßig aus einem Werkstoff, der rückfedernd elastisch in Bezug auf Biegung, Dehnung und/oder Kompression ist, wobei auch die Baugruppe 51 aus einem ähnlich bzw. gleich elastischen Werkstoff bestehen kann. Dadurch sind nicht nur beide aneinanderliegenden Ventilflächen bzw. Ventilkörper des Ventiles 21 aus unter den betriebsbedingt auftretenden Kräften elastisch verformbarem Werkstoff, sondern durch die Luftfüllung der Arbeitskammer 60 bei der Montage der Austragvorrichtung 1 bzw. der Verbindung mit der Baugruppe 51 kann der Ventilkörper 23 und über die Anlage am Ventilsitz 41 der Ventilkörper 22 sowie der anschließende, durch die Ventilfeder 32 gebildete Schaftabschnitt und auch der Kolbenmantel des Pumpkolbens 17 einschließlich der Umfangsfläche 38 unter radial nach außen gerichtete Spannung versetzt werden, durch welche die Dichtigkeit zwischen diesen Bereichen bzw. Flächen und den zugehörigen Gegenflächen des Grundkörpers 2 wesentlich erhöht und die Montage vereinfacht werden kann.

Das andere Ende der Rückstellfeder 53 ist einteilig mit dem tellerförmigen Ventilkörper 54 ausgebildet, der über einen Schaft 71 an die zugehörige Endwand des Hohlkörpers anschließt, im Abstand von dieser Endwand liegt und statt in sich selbstfedernd zumindest unter den auftretenden Druckbelastungen formstabil sein kann. Dadurch bildet die Rückstellfeder 53 auch gleichzeitig eine einteilig mit dem Ventilkörper 54 ausgebildete Ventilfeder, gegen die der Ventilkörper 54 eine axiale Öffnungsbewegung ausführt, unter welcher er vom Ventilsitz 56 bei entsprechender Druckdifferenz axial abhebt, so daß das Medium aus dem Steigrohr 13 am Ventilkörper 54 vorbei in den anderen Gehäuseraum übertreten und den zwischen dem Außenumfang der Rückstellfeder 53 sowie dem Mantel des Gehäuses 11 begrenzten Raum füllen kann, ohne in das Innere des Außenumfanges der Rückstellfeder 53 einzudringen. Durch Wahl des Gas- bzw. Luftdruckes im Hohlraum der Rückstellfeder 53 kann deren Federcharakteristik genau justiert werden.

Der eben scheibenförmige Ventilkörper 54 ist nicht durch dieselbe, im wesentlichen vom faltbaren Kammermantel 61 definierte Rückstellfeder 53 für die Einheit 4, sondern von einer gesonderten, scheiben- bzw. plattenförmigen Ventilfeder 72 belastet, die im wesentlichen nur durch die Stirnwand 63 gebildet und daher einteilig mit der Rückstellfeder 50 ausgebildet ist. Die Ventilfeder 72 ist in Ausgangslage flachkegelstumpfförmig zum Zentrum nach außen gewölbt, in welchem sie an ihrer Außenseite in den zentralen Schaft 71 übergeht, über dessen Außenumfang sowohl die Ventilfeder 72 als auch der Ventilkörper 54 weit vorsteht. Die Ventilfeder 72 kann dadurch gegen ihre elastische Spannung sowie auch gegen den Gasdruck in der Arbeitskammer 60 unter Mitnahme des Ventilkörpers 54 gegenüber den Schulterflächen 64 nach innen gedrückt werden, wobei sie an den Schulterflächen 64 praktisch abrollt und der Ventilkörper 54 mit seiner ebenen Ventilschließfläche vom Ventilsitz 56 abhebt.

Insofern kann auch die Öffnungskraft des Ventiles 55 mit dem Gasdruck in der Arbeitskammer 60 justiert werden. Der Ventilsitz 56 ist zweckmäßig durch eine verhältnismäßig scharfe Kantenfläche gebildet, die im Querschnitt von zwei etwa rechtwinklig zueinander liegenden Flanken begrenzt sowie ringförmig ist. Sie umgibt im Radialabstand einen Einlaßkanal, der durch das Ende des Innenumfanges des Steigrohres 13 gebildet ist. Durch die beschriebene Ausbildung besteht auch der Ventilkörper 54 aus dem genannten elastischen Werkstoff, während der Ventilsitz 56 aus einem wesentlich härteren Werkstoff besteht. Die inneren Längskanten der Vorsprünge für die Schulterflächen 64 bilden gleichzeitig Längsführungen für den Außenumfang des Ventilkörpers 54, so daß dieser im wesentlichen ohne Kippbewegungen parallel zur Achse 10 vom Ventilsitz 56 und damit gleichmäßig über dessen gesamten Umfang abheben kann.

Das Steigrohr 13 schließt über einen kegelstumpfförmigen, an der Innenseite die genannten Vorsprünge aufweisenden Gehäuseabschnitt an den dem Gehäuseraum 66 zugehörigen Abschnitt an und ist über seine gesamte, für den Austragbetrieb erforderliche Länge bzw. bis zum Boden des Speichergefäßes einteilig mit dem Gehäuse ausgebildet.

Der Stutzen 7 kann mit einer aufgesteckten, einteiligen Schutzkappe 73 verschlossen werden, die zweckmäßig bis zur Betätigungs-Druckfläche der Handhabe 6 reicht und gegenüber dieser enger ist.

Alle beschriebenen Ausbildungen, Bauteile, Baueinheiten bzw. Räume können jeweils nur ein einziges mal oder in einer Mehrzahl von zwei oder mehr vorgesehen sein, z.B. um aufeinanderfolgend und/oder gleichzeitig mehrfachen Fluidaustrag von ggf. mehrfachen gesonderten Fluid- bzw. Druckquellen aus einer und/oder mehreren Auslaßöffnungen bewirken zu können.

## Patentansprüche

1. Austragvorrichtung für Medien, mit mindestens einem Grundkörper (2), wenigstens einem zur Austragbetätigung mit einer Handhabe (6) zu bewegenden Bauteil (24) und einer zu einem Medienauslaß (8) eines die Handhabe (6) aufweisenden Austrag- und Betätigungskopfes (5) führenden Medienführung, die Medienräume zur Aufnahme des Mediums in mindestens einem durch Funktionsbewegungen bestimmten Betriebszustand bildet, wobei wenigstens ein in mindestens einer Pumpenkammer (18) verschiebbarer Pumpkammer-Begrenzer (17, 70), mindestens ein Ventil (21) und im Bereich des Medienauslasses (8) wenigstens ein Düsenkern (48) vorgesehen sind, sowie mindestens ein Pumpkammer-Begrenzer (17, 70) mit wenigstens einem Düsenkern (48) als Einheit (50) an dem Betätigungskopf (5) montiert ist, welcher eine Kappe (9) aufweist, dadurch gekennzeichnet, daß wenigstens ein Ventil (21) einen Bestandteil der am Betätigungskopf (5) montierten Einheit (50) bildet und daß die Kappe (9) des Betätigungskopfes (5) den Grundkörper (2) übergreift.

2. Austragvorrichtung nach Anspruch 1, dadurch gekennzeichnet, daß mindestens ein bewegbarer Stößel (20) der Einheit (50) einen an die Pumpenkammer (18) angrenzenden Füllkörper (70) sowie zusätzlich einen gegenüber diesem weg- bzw. druckabhängig bewegbaren Pumpkolben (17) aufweist und insbesondere für seine Bewegung mit einem Außenumfang (33) wenigstens eines in mindestens einem Betriebszustand elastisch verformbaren Schaftabschnittes (32) an wenigstens einem Grundkörper (2) geführt ist, daß vorzugsweise mindestens ein Schaftabschnitt (32) zwischen gegenüber ihm im Querschnitt erweiterten Abschnitten (5, 17) liegt, daß insbesondere mindestens ein Schaftabschnitt (32) auf einer gegenüber seiner Querschnittsweite etwa doppelt größeren Länge in einer etwa konstanten Durchgangsöffnung geführt ist und daß vorzugsweise mindestens ein Schaftabschnitt (32) im Bereich wenigstens einer Führung (43) hohle Abschnitte unterschiedlicher Innenweite aufweist.

3. Austragvorrichtung nach Anspruch 1 oder 2, dadurch gekennzeichnet, daß mindestens ein Schaftabschnitt (32) einteilig mit wenigstens einem von Funktionsteilen ausgebildet ist, die durch mindestens einen Ventilkörper (22, 38) wenigstens eines Ventiles (21, 74), mindestens eine Ventilfeder (32), einen Düsenkern (48) für eine Mediendüse, stirnseitige Profilierungen (59) einer Dralleinrichtung, eine über den Umfang geschlossene Begrenzung für einen Längskanal (19), eine Steckhalterung mit einer Stecköffnung (35), einen Steckzapfen (76), einen Pumpkolben (17) und einen Endanschlag für eine Funktionsbewegung gebildet sind.

4. Austragvorrichtung nach einem der vorhergehenden Ansprüche, dadurch gekennzeichnet, daß mindestens ein Schaftabschnitt (32) durch Verkürzung verformbar ist, vorzugsweise wenigstens teilweise eine Feder bildet und insbesondere in einem Durchlaß (43) eines Gehäuse-Deckels (12) geführt und/oder daß mindestens ein Schaftabschnitt (32) in Ausgangslage unmittelbar benachbart zu wenigstens einem Ventil (21, 74) direkt gegenüber dem gehäuseförmigen Grundkörper (2) mit einer Gleitführung (43) zentriert ist, wobei vorzugsweise der Durchlaß im wesentlichen über die gesamte Länge der Feder (32) eine Abstützung (43) für deren Außenumfang (33) bildet.

5. Austragvorrichtung nach einem der vorhergehenden Ansprüche, dadurch gekennzeichnet, daß mindestens ein Stößel (20) aus elastisch verformbarem Werkstoff besteht und zwischen seinen Enden über eine mindestens seiner Weite entsprechende Länge, insbesondere über mehr als die Hälfte seiner Länge, am Außenumfang im wesentlichen berührungsfrei angeordnet ist, wobei vorzugsweise wenigstens ein berührungsfreier und verformungsfester Schaftabschnitt (47) mindestens etwa über die Hälfte seiner Länge verdickte Querschnitte aufweist, die gegenüber Querschnitten eines anschließenden Längsbereiches dieses Abschnittes (47) verstärkt sind.

6. Austragvorrichtung nach einem der vorhergehenden Ansprüche, dadurch gekennzeichnet, daß mindestens ein ringförmiger Ventilkörper (22, 38) vorgesehen ist und mit wenigstens einem weiteren, insbesondere ebenfalls ringförmigen, Ventilkörper (23) mindestens eines Ventiles (21, 74) ineinanderliegt, wobei vorzugsweise ein innerster Ventilkörper (23) im Querschnitt ringförmig und/oder elastisch verformbar ist.

7. Austragvorrichtung nach einem der vorhergehenden Ansprüche, dadurch gekennzeichnet, daß mindestens ein Ventil (21) zwei zur Ventilöffnung gegeneinander bewegbare Ventilkörper (22, 23) aufweist, die wenigstens im Bereich des Ventilsitzes (41) jeweils aus einem Werkstoff bestehen, der auf Biegung, Dehnung und/oder Kompression elastisch rückfedernd ist, wobei vorzugsweise ein den Ventilsitz (41) bildender Ventilkörper (23) und ein eine Ventilschließfläche (42) bildender Ventilkörper (22) jeweils einteilig ausgebildet sind.

8. Austragvorrichtung nach einem der vorhergehenden Ansprüche, dadurch gekennzeichnet, daß eine Feder (32), bezogen auf eine Ausgangslage, eine Federauslenkung quer zu voneinander abgekehrten Oberflächen bestimmt und daß in Ausgangslage die in Richtung der Federauslenkung hintere Oberfläche im wesentlichen frei von Abstützungen ist, wobei vorzugsweise einem Innenumfang der Feder (32) mit einem Spaltabstand eine Abstützung (44) gegenüberliegt.

9. Austragvorrichtung nach einem der vorhergehenden Ansprüche, dadurch gekennzeichnet, daß in mindestens einen Schaftabschnitt (32) wenigstens ein elastischer Dorn (26) eingreift, und daß insbesondere mindestens ein Dorn (26) die Abstützung (44) bildet, einen Abschnitt der Medienführung begrenzt und/oder einteilig mit wenigstens einem von Bauteilen ausgebildet ist, die durch mindestens einen Ventilkörper (23, 54), eine Rückstellfeder (23), eine Ventilfeder (72), eine volumenveränderbare Arbeitskammer (60), einen volumenveränderbaren Füllkörper (70) und einen Faltbalg gebildet sind.

10. Austragvorrichtung nach einem der vorhergehenden Ansprüche, dadurch gekennzeichnet, daß mindestens ein Stößel als Betätigungsstößel (20) für eine Schubkolben-Pumpe (3) ausgebildet ist bzw. mit einem von einer Pumpenkammer (18) entfernten Ende einen Betätigungskopf (5) trägt und daß vorzugsweise mindestens ein Stößel (20) von einem die Auslaßöffnung (8) aufweisenden Stutzen (7), einer Betätigungs-Handhabe (6), einer Kappe (9) des Betätigungskopfes (5), einem Deckel (12) eines Pumpen-Gehäuses (11) und/oder von diesem Gehäuse (11) umgeben ist.

## Claims

1. Discharge apparatus for media, having at least one body (2), at least one component (24) to be moved with a handle (6) for discharge operation and a medium guide leading to a medium outlet (8) of a discharge and operating head (5) having the handle (6) forming medium spaces for receiving the medium in at least one operating state determined by the operating movements, there being at least one pump chamber limiter (17, 70) displaceable in at least one pump chamber (18), at least one valve (21) and in the vicinity of the medium outlet (8) at least one nozzle core (48), as well as at least one pump chamber limiter (17, 70) with at least one nozzle core (48) being fitted as a unit (50) on the operating head (5), which has a cap (9), characterized in that at least one valve (21) forms a component of the unit (50) fitted on the operating head (5) and that the cap (9) of the operating head (5) engages over the body (2).

2. Discharge apparatus according to claim 1, characterized in that at least one movable ram (20) of the unit (50) has a filling body (70) adjacent to the pump chamber (18), as well as additionally a pump piston (17) movable with respect thereto in path or pressure-dependent manner and in particular for its movement with an outer circumference (33) at least one shaft portion (32) elastically deformable in at least one operating state is guided on at least one body (2), that preferably at least one shaft portion (32) is located between portions (5, 17) having a larger cross-section than it, that in particular at least one shaft portion (32) is guided on a roughly twice larger length than its cross-sectional width in a roughly constant passage opening and that preferably at least one shaft portion (32) has in the vicinity of at least one guide (43) hollow portions with different inside width.

3. Discharge apparatus according to claims 1 or 2, characterized in that the shaft portion (32) is constructed in one piece with at least one of the functional parts, which are formed by at least one valve body (22, 38) of at least one valve (21, 74), at least one valve spring (32), a nozzle core (48) for the medium nozzle, frontal profilings (59) of a whirling device, a boundary closed over the circumference for a longitudinal channel (19), an insertion mounting with an insertion opening (35), an insertion pin (76), a pump piston (17) and an end stop for a functional movement.

4. Discharge apparatus according to any one of the preceding claims, characterized in that the shaft portion (32) can be deformed by shortening and preferably at least partly forms a spring and is in particular guided in a passage (43) of a casing cover (12) and/or that, in the starting state, the shaft portion (32) is centred directly adjacent to at least one valve (21, 74) directly facing the casing-like body (2) with a sliding guide (43) and preferably the passage over substantially the entire length of the spring (32) forms a support (43) for its outer circumference (33).

5. Discharge apparatus according to any one of the preceding claims, characterized in that at least one ram (20) is made from elastically deformable material and between its ends over a length corresponding at least to its width and in particular over more than half its length is arranged in substantially contact-free manner on the outer circumference and preferably at least contact-free and deformation-resistant shaft portion (47) has thickened cross-sections at least over half its length and which are reinforced compared with the cross-sections of a connecting longitudinal area of said portion (47).

6. Discharge apparatus according to any one of the preceding claims, characterized in that at least one annular valve body (22, 38) is telescoped with at least one further, particularly also annular valve body (23) of at least one valve (21, 74) and preferably an innermost valve body (23) is cross-sectionally annular and/or elastically deformable.

7. Discharge apparatus according to any one of the preceding claims, characterized in that at least one valve (21) has two valve bodies (22, 23) movable against one another for valve opening and which at least in the vicinity of the valve seat (41) are made from a material, which is elastically resilient for bending, expansion and/or compression and preferably a valve body (23) forming the valve seat (41) and a valve body (22) forming a valve closing face (42) are in each case constructed in one piece.

8. Discharge apparatus according to any one of the preceding claims, characterized in that a spring (32), based on its starting position, defines a spring deflection at right angles to remote surfaces and that in the starting position the rear surface in the spring deflection direction is substantially free from supports and preferably a support (44) faces in spaced manner an inner circumference of the spring (32).

9. Discharge apparatus according to any one of the preceding claims, characterized in that at least one elastic pin (26) engages in at least one shaft portion (32) and that in particular at least one pin (26) forms the support (44), bounds a portion of the medium guide and/or is constructed in one piece with at least one of the components, which are formed by at least one valve body (23, 54), a restoring spring (23), a valve spring (72), a volume-variable working chamber (60), a volume-variable filling body (70) and a bellows.

10. Discharge apparatus according to any one of the preceding claims, characterized in that at least one ram is constructed as an operating ram (20) for a thrust piston pump (3) or carries with an end remote from the pump chamber (18) an operating head (5) and is preferably surrounded by a connecting piece (7) having the outlet opening (8), an operating handle (6), a cap (9) of the operating head (5), a cover (12) of a pump casing (11) and/or the said casing (11).

## Revendications

1. Distributeur de produits, comprenant au moins un corps de base (2), au moins un élément constitutif (24) qui est destiné à être déplacé au moyen d'un organe de préhension (6) en vue d'actionner le distributeur, et un guidage du produit qui amène à une sortie du produit (8) d'une tête de distribution et d'actionnement (5) présentant l'organe de préhension (6) et qui forme des chambres à produit destinées à recevoir le produit dans au moins un état de fonctionnement déterminé par des déplacements fonctionnels, cependant qu'il est prévu au moins un organe (17, 70) de délimitation de la chambre de pompe qui peut coulisser dans au moins une chambre de pompe (18), au moins une soupape (21) et au moins un noyau de buse (48) dans la région de la sortie (8) du produit, et qu'au moins un organe (17, 70) de délimitation de la chambre de pompe pourvu d'au moins un noyau de buse (48) est monté sous la forme d'une unité (50) sur la tête d'actionnement (5) qui présente un capuchon (9), caractérisé par le fait qu'au moins une soupape (21) forme un composant de l'unité (50) qui est montée sur la tête d'actionnement (5), et par le fait que le capuchon (9) de la tête d'actionnement (5) coiffe le corps de base (2).

2. Distributeur selon la revendication 1, caractérisé par le fait qu'au moins un poussoir mobile (20) de l'unité (50) comporte un corps de remplissage (70) qui est adjacent à la chambre de pompe (18), ainsi qu'en supplément un piston de pompe (17) qui peut être déplacé par rapport à celui-ci en fonction du trajet ou de la pression, respectivement, et qu'il est guidé en particulier pour son déplacement sur au moins un corps de base (2) par un pourtour extérieur (33) d'au moins une partie de tige (32) qui est déformable élastiquement dans au moins un état de fonctionnement, par le fait que, de préférence, au moins une partie de tige (32) est située entre des parties (5, 17) qui sont élargies par rapport à elle en section transversale, par le fait qu'en particulier, au moins une partie de tige (32) est guidée dans une ouverture de passage à peu près constante sur une longueur qui est à peu près le double de son étendue en section transversale, et par le fait que, de préférence, au moins une partie de tige (32) présente des parties creuses dont l'étendue intérieure est différente dans la région d'au moins un guidage (43).

3. Distributeur selon la revendication 1 ou 2, caractérisé par le fait qu'au moins une partie de tige (32) est réalisée d'un seul tenant avec l'un au moins des éléments fonctionnels qui sont constitués par au moins un corps de soupape (22, 38) d'au moins une soupape (21, 74), au moins un ressort de soupape (32), un noyau de buse (48) destiné à une buse à produit, des profils frontaux (59) d'un dispositif de mise en rotation, une délimitation qui est fermée sur le pourtour et qui est destinée à un canal longitudinal (19), un organe de retenue à enfoncement pourvu d'une ouverture d'enfoncement (35), un embout à enfoncement (76), un piston de pompe (17) et une butée d'extrémité destinée à un déplacement fonctionnel.

4. Distributeur selon l'une des revendications précédentes, caractérisé par le fait qu'au moins une partie de tige (32) peut être déformée par raccourcissement, qu'elle constitue de préférence un ressort, du moins partiellement, et qu'elle est guidée en particulier dans un passage (43) d'un couvercle de boîtier (12), et/ou par le fait que, dans la position de départ, au moins une partie de tige (32) est centrée par un guidage en glissement (43) au voisinage immédiat d'au moins une soupape (21, 74) et directement en face du corps de base (2) en forme de boîtier, cependant que le passage forme de préférence, pour l'essentiel sur toute la longueur du ressort (32), un appui (43) qui est destiné au pourtour extérieur (33) de celui-ci.

5. Distributeur selon l'une des revendications précédentes, caractérisé par le fait qu'au moins un poussoir (20) est constitué par une matière élastiquement déformable, et qu'entre ses deux extrémités, il est disposé pour l'essentiel sans que son pourtour extérieur ne présente un contact, et ce, sur une longueur qui correspond au moins à sa largeur, et en particulier sur plus de la moitié de sa longueur, cependant que, de préférence, au moins une partie de tige (47) sans contact et résistante aux déformations présente, du moins à peu près sur la moitié de sa longueur, des sections transversales plus épaisses qui sont renforcées par rapport à des sections transversales d'une zone longitudinale adjacente de cette partie (47).

6. Distributeur selon l'une des revendications précédentes, caractérisé par le fait qu'il est prévu au moins un corps de soupape annulaire (22, 38) et au moins un autre corps de soupape (23), en particulier également annulaire, d'au moins une soupape (21, 74) qui sont situés l'un dans l'autre, cependant que, de préférence, la section transversale d'un corps de soupape (23) situé le plus à l'intérieur est annulaire et/ou peut être déformée élastiquement.

7. Distributeur selon l'une des revendications précédentes, caractérisé par le fait qu'au moins une soupape (21) présente deux corps de soupape (22, 23) qui peuvent être déplacés l'un par rapport à l'autre en vue de l'ouverture de la soupape et qui sont constitués chacun par une matière permettant un retour élastique en cas de flexion, d'allongement et/ou de compression, du moins dans la région du siège de soupape (41), cependant que, de préférence, un corps de soupape (23) qui constitue le siège de soupape (41) et un corps de soupape (22) qui constitue une surface de fermeture (42) de la soupape sont réalisés chacun d'un seul tenant.

8. Distributeur selon l'une des revendications précédentes, caractérisé par le fait qu'un ressort (32) détermine par rapport à une position de départ une déviation élastique qui est transversale par rapport à des surfaces éloignées les unes des autres, et par le fait que la surface qui est à l'arrière dans la direction de la déviation élastique est pour l'essentiel libre d'appuis dans la position de départ, cependant que, de préférence, un pourtour intérieur du ressort (32) fait face à un appui (44) à une distance qui est réduite à une fente.

9. Distributeur selon l'une des revendications précédentes, caractérisé par le fait qu'au moins un mandrin élastique (26) pénètre dans au moins une partie de tige (32), et par le fait qu'en particulier, au moins un mandrin (26) constitue l'appui (44), qu'il délimite une partie du guidage du produit et/ou qu'il est réalisé d'un seul tenant avec l'un au moins des éléments constitutifs qui sont formés par au moins un corps de soupape (23, 54), un ressort de rappel (53), un ressort de soupape (72), une chambre de travail (60) dont le volume peut varier, un corps de remplissage (70) dont le volume peut varier et un soufflet.

10. Distributeur selon l'une des revendications précédentes, caractérisé par le fait qu'au moins un poussoir est réalisé sous la forme d'un poussoir d'actionnement (20) destiné à une pompe (3) à piston de refoulement ou, respectivement, qu'il porte une tête d'actionnement (5) par une extrémité éloignée d'une chambre de pompe (18), et par le fait que, de préférence, au moins un poussoir (20) est entouré par une tubulure (7) qui comporte l'ouverture de sortie (8), par un organe de préhension et d'actionnement (6), par un capuchon (9) de la tête d'actionnement (5), par un couvercle (12) d'une enveloppe de pompe (11) et/ou par cette enveloppe (11).
